# EUROPÄISCHE PATENTSCHRIFT

(11) **EP 0 562 141 B1**
(45) Veröffentlichungstag und Bekanntmachung des Hinweises auf die Patenterteilung: **15.01.1997**
(21) Anmeldenummer: 92105184.3
(22) Anmeldetag: 26.03.1992
(51) Int. Cl.: A44C 17/04

(54) **Schmucksteinfassung**
Setting of precious stones
Sertissage de pierres précieuses

(43) Veröffentlichungstag der Anmeldung: 29.09.1993
(73) Patentinhaber: MKS-VERMÖGENSVERWALTUNG GbR, Inhaber: Erich Stenzhorn und Klaus Stenzhorn, D-56154 Boppard (DE)
(72) Erfinder: Tranzer, Johannes, W-5400 Koblenz (DE)
(74) Vertreter: Hentschel, Peter, Dipl.-Ing.

(56) Entgegenhaltungen:
- EP-A- 0 197 871
- EP-A- 0 233 831
- FR-A- 837 495
- US-A- 1 440 229

## Beschreibung

Die Erfindung betrifft eine Schmucksteinfassung, wie sie aus der FR-A-837 495 bekannt ist.

Diese bekannte Schmucksteinfassung besteht aus Edelmetall und ist für Schmucksteine aller Art bestimmt, die flächendeckend auf einer größeren Oberfläche einer breiten Schmuckstück-Oberseite gefaßt sind. Mehrere, jeweils größere und kleinere, von oben her gesehen runde Schmucksteine mit einer kegelförmigen Spitze und einer Rondiste sind möglichst dicht nebeneinander auf der Oberseite des metallenen Schmuckkörpers angeordnet sind; die kegelförmigen Spitzen der Schmucksteine sind jeweils in entsprechenden, aus dem vollen Material des Schmuckkörpers ausgefrästen, kegelförmigen, nach unten offenen Fassungstrichtern eingelassen; die Schmucksteine sind mittels zwischen den Fassungstrichtern angeformter Stotzen (9) nach Einsetzen gehalten. Die Fassungstrichter für die größeren Schmucksteine sind nach exaktem Einmessen unter Belassen von seitlichen Abständen zum Rand des Schmuckkörpers und geringen Zwischenräumen zueinander in Längsreihen auf der Oberseite des Schmuckkörpers (3) angeordnet, während in Querrichtung des Schmuckkörpers gesehen jeweils gleich große Fassungstrichter nebeneinanderliegen, deren Mittelpunkte sich präzise auf einer gedachten, rechtwinklig zur Mittel-Längsachse des Schmuckkörpers verlaufenden Verbindungslinie befinden.

Die größeren Schmucksteine bilden somit eine Matrix, mit einer freien Stelle zwischen jeweils vier aneinandergrenzenden Schmucksteinen.

In versetzten Längsreihen hierzu sind jeweils auf den Schnittpunkten von durch die Mittelpunkte der Fassungstrichter für die umgebenden vier größeren Schmucksteine geführten, gedachten Verbindungslinien, also in der Mitte der obengenannten freien Stellen, Fassungstrichter für die kleineren Schmucksteine nach Einmessen so angeordnet, daß sie jeweils die sie umgebenden Fassungstrichter für die größeren Schmucksteine geringfügig überlappen.

Bei der bekannten Fassung werden zunächst die größeren Schmucksteine in ihre Fassungen gesetzt und dort, wo sie die Fassungen für die kleineren Schmucksteine überdecken, durch Verstemmen gehalten. Dann werden die kleineren Schmucksteine in ihre Fassungen eingesetzt und mit Stotzen befestigt, die an den Zwickeln zwischen den größeren und kleineren Schmucksteinen angelötet sind.

Die Schmucksteine sind dabei so bemessen und angeordnet, daß die kleineren die größeren und deren Stellen, an denen sie gefaßt sind, überdecken und außerdem alle mit ihrer Tafel in einer Ebene liegen. Die kleineren Schmucksteine liegen also mit ihrer Spitze viel höher als die größeren.

Diese Herstellungsweise ist aufwendig; die dünnen Stotzen können leicht verbogen werden, so daß die kleineren Steine leicht herausfallen.

Ausgehend von diesem geschilderten, bekannten Stand der Technik liegt der Erfindung die Aufgabe zugrunde, die einleitende erwähnte Schmucksteinfassung so weiterzubilden, daß das flächendeckende Fassen vereinfacht und rationalisiert sowie gleichzeitig die repräsentative, gestalterische Verwirklichung einer weitgehend zusammenhängenden Schmucksteinfläche ermöglicht wird.

Die Erfindung kehrt das Grundprinzip der bekannten Fassung in ihr gegenteil um, indem sie die kleineren Schmucksteine tiefer setzt als die größeren und von diesen überdecken läßt.

Bei der Herstellung werden nach Einsetzen und Fassung der kleineren Schmucksteine und nach Einsetzen der größeren Schmucksteine die durch die freibleibenden Zwischenräume gebildeten Materialerhebungen nach Stauchen zu Stotzen für die Fassung der größernen Schmucksteine an ihren Rondisten umgeformt, wobei das für die Stotzen zur Fassung der größeren Schmucksteine benötigte Material nicht, wie bei der obengenannten, bekannten Fassung, aufgelötet zu werden braucht, sondern vom stehengebliebenen Rest-Material gebildet wird.

Diese Verwendung stehengebliebener Stege zwischen nebeneinander maschinell eingefrästen Fassungstrichtern durch Umformung zu Stotzen ist aus der EP-A-0 197 871 bekannt.

Dieses zwischen den Fassungstrichtern stehengebliebene Material des Schmuckkörpers ist aufgrund der maschinellen Einteilung in Anordnung und Größe immer exakt und ausreichend. Hierdurch ist sichergestellt, daß weder zu viel noch zu wenig, sondern immer gleichmäßig viel Material zur Fixierung der Steine stehenbleibt, wobei man sich hierbei auf ein gerade noch ausreichendes Minimum beschränken kann.

Der Durchmesser der kleinen Schmucksteine in der unteren Ebene ergibt sich daraus, daß die Stotzen für ein sicheres Fassen ein Kantenmaß von ca. 0,6 mm benötigen. Der Durchmesser der kleineren Steine ergibt sich dann aus der Distanz der Mittel-Längsachsen der größeren Schmucksteine abzüglich der benötigten Zapfenlänge von 0,6 mm. So beträgt bspw. bei einem größeren Schmuckstein der Durchmesser 2 mm und die Stotzenbreite ca. 0,4 mm. Der Durchmesser für die kleineren Schmucksteine ergibt sich aus der Differenz von 2,4 mm und 0,6 mm (Stotzenlänge), so daß die kleineren Steine einen Durchmesser von ca. 1,8 mm aufweisen muß. Hieraus lassen sich dann auch die Maße der Fassungstrichter ableiten.

Selbstverständlich lassen sich die vorstehend angegebenen Längen- und Breitenabmessungen (0,6 bzw. 0,4 mm) für die Stotzen je nach Fertigkeit des Goldschmiedes oder Fassers auch noch unterschreiten. so kann bspw. auch eine Stotzenbreite von nur 0,35 mm ausreichend sein.

Die erfindungsgemäße Schmucksteinfassung läßt sich erheblich schneller, kostensparender und exakter durchführen, als die freie Einteilung nach Augenmaß und nachträgliche Anordnung der Haltestotzen durch Auflöten oder Herausarbeiten mittels eines Stichels zwischen den Kesseln mit den Schmucksteinen. Bei der erfindungsgemäßen Steinfassung beschränkt sich die Handarbeit nur noch auf das Umbördeln des Materials des Schmuckkörpers zur Fassung der Schmucksteine.

Der besondere gestalterische Vorteil der erfindungsgemäß ausgebildeten Schmucksteinfassung besteht darin, daß durch die präzise Ausnutzung aller Zwischenräume auf dem Schmuckkörper und die teilweise überdeckung der Schmucksteine untereinander durch Anordnung der Schmucksteine in verschiedenen Ebenen sowie die Minimierung der sichtbaren Stotzen auch aus im Umriß runden Steinen eine optisch zusammenhängende Fläche von Schmucksteinen geschaffen ist, bei der der Flächenanteil an sichtbaren Bandmaterial für die Haltestotzen o.dgl. zwischen den Schmucksteinen so klein wie möglich gehalten ist, so daß die Schmucksteine in vorteilhafter Weise zur Geltung kommen.

Obwohl das Bedürfnis nach einer vereinfachten, rationelleren und präziseren Faßtechnik für runde Schmucksteine für freigestaltete Schmuckstücke aller Art zur Bildung von optisch weitgehend zusammenhängenden Schmucksteinflächen bereits seit langem bestanden hat, hat die Fachwelt bisher keine Lösung dieses Problems hervorgebracht. Für den Goldschmied schafft die Erfindung somit einen Weg zur Verwirklichung einer verbesserten Gestaltung von Schmuckstücken, die ohne Verschlechterung der Halterung der Steine beschritten werden kann und die darüber hinaus noch den Vorteil einer besonders einfachen und rationellen Fertigung mit sich bringt, da computergesteuerte Maschinen einsetzbar sind.

Der Vorteil der erfindungsgemäßen Schmucksteinfassung gegenüber dem "invisible-setting"-Verfahren besteht in erster Linie darin, daß eine weitgehend zusammenhängende Schmucksteinfläche auf erheblich kostengünstigere Weise herstellbar ist. Dies liegt zum einen daran, daß weniger Schmucksteinmaterial erfordernde, runde Schmucksteine (Brillanten) bei gleicher Wirkung Verwendung finden, die in zwei verschiedenen Ebenen angeordnet werden und zum anderen die Koordinaten für die Fassungstrichter der Schmucksteine mittels Computer ermittelt und über computergesteuerte Vorrichtungen exakt und präzise in das Material der Schmuckkörper eingearbeitet werden können. Selbstverständlich lassen sich aber auch Anordnung und Größe der Fassungstrichter sowie der Stotzen in herkömmlicher Weise einfach und auch ohne Mithilfe von Computern bestimmen.

Der eigentliche Faßvorgang der Schmucksteine erfordert keine komplizierte Technik wie bei dem "invisible-setting"-Verfahren. Vielmehr erfolgt diese bei dem erfindungsgemäßen Verfahren von oben her und sichtbar durch Herstellung einer Krappe (Stotze) und Umbördelung der Schmucksteine und durch Stauchung der sie umgehenden Stotzen, wobei die eigentlichen Fassungen mittels der Stotzen auch nachträglich kontrollierbar ist. Eine gesonderte Einpassung von Schmucksteinen bei freien geometrischen Formen von Schmuckstücken in Handarbeit ist nicht mehr erforderlich.

Bei den bekannten Techniken ("Pavee" und "Pineapple") zur Fassung von in Draufsicht runden Schmucksteinen ist weder Anordnung, Größe und Tiefe der Fassungstrichter vorgegeben. Darüber hinaus variieren hierbei die Stotzen für die Haltekrampen. So werden bei der "Pavee"-Technik die Stotzen von Hand hergestellt. Diese können leicht abbrechen. Bei der "Pineapple"-Technik werden die Stotzen auf das Material des Schmuckstückes gelötet. Damit das Stotzenmaterial flächenmäßig nicht überwiegt, müssen daher bei diesen Techniken die Schmucksteine auf jeden Fall eine bestimmte Mindestgröße aufweisen.

Ein weiterer Vorteil gegenüber der "invisible-setting"-Technik, die in Draufsicht eckige Steine erfordert, besteht vor allem auch darin, daß erfindungsgemäß weniger teueres Schmucksteinmaterial notwendig ist, um dieselbe Fläche weitgehend zusammenhängend mit Schmucksteinen zu überdecken.

Nicht zuletzt bringt die erfindungsgemäße Schmucksteinfassung auch den Vorteil mit sich, daß aufgrund der dichter mit Schmucksteinen besetzten Fläche die Schmucksteine (z.B. Brillanten) einen erheblich besseren Reflektionseffekt des Lichtes (Feuer) entfalten.

Die Erfindung schafft nicht zuletzt die Möglichkeit, auch allerkleinste Steine aneinander- und nebeneinandergereiht in verschiedenen Ebenen optisch wirksam zu fassen.

Weitere vorteilhafte Ausgestaltungen der Erfindung sind in den Ansprüchen 2 bis 4 beschrieben.

Bei einer vorteilhaften Ausführungsform der Erfindung ist vorgesehen, daß die Fassungstrichter für die größeren Schmucksteine bei Bandkörpern mit durchgehender, gleicher Breite und flacher Oberseite jeweils gleiche Durchmesser aufweisen und unter Belassen von gleichgroßen, geringen Zwischenräumen zueinander in parallelen Längsreihen auf der Oberseite des Bandkörpers und ihre Mittelpunkte in Querrichtung des Bandkörpers gesehen jeweils auf einer rechtwinklig zur Mittel-Längsachse des Bandkörpers verlaufenden Verbindungslinie angeordnet sind, und daß die hierzu in versetzten Längsreihen angeordneten Fassungstrichter für die kleineren Schmucksteine ebenfalls untereinander gleichgroß ausgebildet sind und ihre Mittelpunkte, in Querrichtung des Bandkörpers gesehen, jeweils auf einer rechtwinklig zur Mittel-Längsachse des Bandkörpers verlaufenden Verbindungslinie angeordnet sind.

Bei einer anderen vorteilhaften Ausgestaltungsform der Erfindung ist vorgesehen, daß die Fassungstrichter für die größeren Schmucksteine und die versetzt hierzu angeordneten Fassungstrichter für die kleineren Schmucksteine bei Bandkörpern mit in Schmalansicht trapezförmigem Umriß und gewölbter Oberseite zum Scheitelpunkt des Bandkörpers hin in leicht und gleichmäßig divergierenden Längsreihen angeordnet sind und sowohl die Schmucksteine größerer Abmessungen als auch die hierzu in versetzten Längsreihen angeordneten Schmucksteine kleinerer Abmessungen zum Scheitelpunkt des Bandkörpers hin allmählich größer werden, wobei auch das für die Stotzen stehenbleibende Restmaterial sich in gleichem Verhältnis hierzu allmählich zum Scheitelpunkt des Bandkörpers vergrößert, und daß die in Querrichtung des Bandkörpers gebildeten, nebeneinanderliegenden Fassungstrichter für die größeren als auch für die kleineren Schmucksteine und die in Reihen nebeneinanderliegenden Stotzen untereinander jeweils gleich groß sind.

Mit Hilfe der erfindungsgemäßen Technik können nicht nur Schmuckstücke aus flachen, ringförmigen Bandkörpern gleichbleibender Breite in vorteilhafter Weise mit zusammenhängenden Schmucksteinflächen versehen werden. Vielmehr kann diese auch bei freien Formen und bspw. für Bandmaterial mit gewölbter und zum Scheitelpunkt breiter werdender Oberfläche, wie dies z.B. bei Armreifen und Fingerringen der Fall sein kann, eingesetzt werden. Hierbei müssen die Koordinaten für die Fassungstrichter in der erfindungsgemäßen Weise von Querreihe zu Querreihe neu ermittelt werden, da in den Längsreihen unterschiedlich große Steine verwendet werden, um eine ausgewogene, zusammenhängende Schmucksteinfläche zu schaffen.

So ist es zweckmäßig, die Schmucksteine zum breiterwerdenden Scheitelpunkt bspw. eines Ringes hin allmählich um ein bestimmtes Maß größer werden zu lassen, was sowohl in herkömmlicher Weise als auch mittels eines Computers berechenbar ist. Auch hierbei werden in vorteilhafter Weise die Fassungstrichter erfindungsgemäß in verschiedenen Ebenen angeordnet, so daß die Schmucksteine der Längsreihen abwechselnd übereinanderragen, wodurch eine bis auf das Mindestmaß für die Stotzen zusammenhänge Fläche von Schmucksteinen geschaffen ist, die sich durch ein außergewöhnliches Feuer auszeichnet.

Die Erfindung ist anhand von Ausführungsbeispielen schematisch in den Zeichnungen dargestellt. Es zeigt:
- Fig. 1 -: eine schematische Teilabwicklung einer erfindungsgemäßen Schmucksteinfassung eines Fingerringes von gleichbleibender Breite und ebener Oberseite mit Blick auf die Fassungstrichter, wobei die größeren und kleineren Fassungstrichter untereinander jeweils gleich groß sind, in vergrößerter Darstellung, ohne Schmucksteine
- Fig. 2 -: eine vergrößerte Teildraufsicht auf eine erfindungsgemäße Schmucksteinfassung eines Fingerringes wie bei Fig. 1, ohne Schmucksteine,
- Fig. 3 -: einen vergrößerten Teilschnitt durch den Fingerring gemäß Fig. 2 und die erfindungsgemäße Schmucksteinfassung mit eingesetzten Schmucksteinen gemäß Linie III-III in Fig. 2, wobei die Stotzen für die Steinfassung noch nicht gestaucht sind,
- Fig. 4 -: einen vergrößerten Teilschnitt durch den Fingerring gemäß Linie IV-IV in Fig. 2 mit den durch gestauchte Stotzen gefaßten Schmucksteinen und eingestrichelter Stotzengestalt vor dem Stauchen,
- Fig. 5 -: eine vergrößerte räumliche Teilansicht auf die erfindungsgemäß gefaßte Schmucksteinfläche eines Fingerringes gemäß Fig. 1 bis 4, mit Blick auf die teilweise mit Schmucksteinen versehenen Fassungstrichter,
- Fig. 6 -: eine vergrößerte, räumliche Teilansicht eines Fingerringes mit erfindungsgemäß gefaßter Schmucksteinfläche, wobei das Bandmaterial des Ringes eine durchgehende, gleiche Breite und ebene Oberfläche aufweist,
- fig. 7 -: eine vergrößerte,schematische Teitabwicklung einer erfindungsgemäßen Schmucksteinfassung für einen Fingerring, dessen Bandmaterial sich zum Scheitelpunkt hin allmählich verbreitert und eine gewölbte Oberfläche besitzt, ohne Schmucksteine, in Draufsicht und
- Fig. 8 -: eine verkleinerte Ansicht eines Fingerringes mit sich zum Scheitelpunkt hin allmählich verbreiternden Material und gewölbter Oberfläche, wie er Gegenstand der Abbildung gemäß Fig. 7 ist.

Die erfindungsgemäße Schmucksteinfassung 1 ist in den Zeichnungen (Fig. 1 bis 6) am Beispiel eines Fingerringes 2 aus durchgehend gleichbreitem Bandkörper 3 und gerader Oberseite 4 näher beschrieben. Sie ist zur Bildung einer weitgehend zusammenhängenden Schmucksteinfläche 10 aus vielen kleinen, runden Schmucksteinen 5 (z.B. Brillanten) vorgesehen, die eine kegelförmige Spitze 5a, eine Tafel 5b und eine Rondiste 5c aufweisen.

Die Positionen der einzelnen Fassungstrichter 6 bzw. 7 für die erfindungsgemäße Schmucksteinfassung 1 werden unter Belassen von seitlichen, randparallelen Abständen rechnerisch ermittelt und mittels einer Bohr- oder Fräsvorrichtung aus dem vollen Material des Bandkörpers 3 (hier Fingerring) herausgefräst. Die Fassungstrichter 6 und 7 besitzen Durchgangslöcher 6a bzw. 7a, die einen besseren Reflektionseffekt des Lichtes bei den Schmucksteinen 5 (Brillanten) nach Einsetzen bewirken.

Die erfindungsgemäße Schmucksteinfassung 1 besteht aus einer allseits vom Material des Bandkörpers 3 umgebenen Fläche, auf der in Längsreihen A bzw. B Fassungstrichter 6 bzw. 7 unter belassen von geringstmöglichen Zwischenräumen 8 von bestimmter Breite und Länge für die Stotzen 9 eingearbeitet sind, wobei jede zweite Längsreihe B aus Fassungstrichtern 7 kleineren Durchmessers und größerer Tiefe gebildet ist, die gleichmäßig versetzt zu den Fassungstrichtern 6 der benachbarten Längsreihen A unter exakter, symmetrischer Ausnutzung der Zwischenräume 8 angeordnet sind, wobei sie die umgebenden Fassungstrichter 6 der anderen Längsreihen A teilweise überlappen.

Auf diese Weise wird erreicht, daß die Schmucksteine 5 der Längsreihen A bzw. B in zwei unterschiedlich hohen Ebenen C und D angeordnet sind und sich hierbei teilweise überdecken. Lediglich das zur Fassung der obenliegenden Steine 5 der Längsreihen A erforderliche Mindestmaterial der Stotzen 9 ist zu sehen, so daß eine optisch nahezu zusammenhängende Schmucksteinfläche 10 geschaffen ist.

Bei dem Ausführungsbeispiel gemäß den Figuren 1-6 sind die Fassungstrichter 6 für die größeren Schmucksteine 5 und die Fassungstrichter 7 für die kleineren Schmucksteine 5 jeweils untereinander gleich groß und liegen auf zueinander parallelen Längsreihen A und B auf der Oberseite des Bandkörpers 3. Ihre Mittelpunkte 11 und 12 sind in Querrichtung des Bandkörpers 3 gesehen jeweils auf einer rechtwinklig zur Mittellängsachse 13 des Bandkörpers verlaufenden Verbindungslinie 14 bzw. 15 angeordnet. Die Mittelpunkte 12 für die in den versetzten Längsreihen B angeordneten Fassungstrichter 7 für die kleineren Schmucksteine 5 befinden sich jeweils auf den Schnittpunkten von durch die Mittelpunkte 11 der Fassungstrichter 6 für die umgebenden vier größeren Schmucksteine 5 geführten, gedachten Verbindungslinien 16.

Die kleineren Schmucksteine 5 sind mittels einer aus dem geringfügig über die Rondisten 5c der Schmucksteine 5 überstehenden Bandmaterial gebildeten Umbördelung 17 gehalten.

Die jeweils außen an der Schmucksteinfläche 10 angeordneten, größeren Schmucksteine 5 der Längsreihen A sind durch eine Umbördelung aus dem benachbarten, vollen Material des Bandkörpers 3 gefaßt. Zu diesem Zweck ist die Tiefe der Fassungstrichter 6 so bemessen, daß der umgebende Rand derselben geringfügig über die Rondiste 5c der größeren Schmucksteine 5 nach deren Einsetzen übersteht.

Die Herstellung einer erfindungsgemäßen Schmucksteinfassung 1 geht wie folgt vor sich:

Zuerst wird der Umfang des Ringes berechnet. Darauf hin wird die Teilung, z.B. in herkömmlicher Weise mittels einer Teilmaschine, ermittelt, die sich zusammensetzt aus dem Durchmesser der Schmucksteine 5 der Längsreihen A und der Dicke der Stotzen 9. Dann werden mittels einer aus einer an sich bekannten Teilvorrichtung und einer an sich bekannten Bohrmaschine kombinierten Vorrichtung (in der Zeichnung nicht dargestellt) die zuvor errechneten Koordinaten für die Fassungstrichter 6 zentriert. Dann werden die Fassungstrichter 6 für die größeren Schmucksteine 5 der Längsreihen A gebohrt, deren Durchmesser sich aus der berechneten Größe der Schmucksteine ergibt.

Der nächste Schritt ist das Bohren bzw. Fräsen der Fassungstrichter 7 für die kleineren Schmucksteine 5 der Längsreihen B. Die Fassungstrichter 7 der Schmucksteine der Längsreihen B liegen um ca. 2/10 mm tiefer als die Fassungstrichter 6 der Schmucksteine für die Längsreihen A, damit die Rondisten 5c der Schmucksteine 5 der Längsreihen B unter der Rondiste der Schmucksteine 5 der Längsreihen A liegen.

Nach dem vollständigen Befräsen der Oberfläche des Bandkörpers 3 bleiben von der ursprünglichen Oberfläche lediglich noch die zum Fassen benötigten Stotzen 9 übrig, deren Fläche nur noch zwischen 3 und 5% der ursprünglichen, mit Schmucksteinen zu bedeckenden Gesamtfläche 10 beträgt. Die Randbereite neben der Schmucksteinfläche 10 auf dem Bandkörper 3 ist beliebig.

Durch dieses System wird mit runden Schmucksteinen eine nie dagewesene Flächendeckung von 95% im Vergleich zur "Pavee"-Fassungsart von ca. 70% erreicht.

Der Fasser faßt dann zunächst die kleineren Schmucksteine 5 der Längsreihe B durch Bildung einer Umbördelung 17 aus den überstehenden Ränder der Fassungstrichter 7 für die Schmucksteine der Längsreihen B. Da der Fassungstrichter 7 dieser Schmucksteine um die besagten 2/10 mm tiefer liegt, entsteht eine Kante, mit der es möglich ist, die Schmucksteine 5 der Längsreihe B zu fixieren, damit diese beim Fassen der großen Schmucksteine 5 der Längsreihen A nicht herausspringen.

Nach dem Fixieren sämtlicher Schmucksteine der Längsreihen B beginnt das eigentliche Fassen der größeren Schmucksteine 5 der Längsreihen A durch Stauchen der verbliebenen Stotzen 9.

Aufgrund der überlappung der Schmucksteine 5 ist von der Fixierung der Schmucksteine 5 der Längsreihen B nichts mehr zu sehen. Nach dem Fassen sind nur noch die gestauchten Stotzen 9 der oberen Lage zu sehen. So entsteht ein fast geschlossenes Bild einer zusammenhängenden Schmucksteinfläche 10, bei der die oberen Schmucksteine 5 der Längsreihen A komplett zu sehen sind und in den Zwischenräumen die Tafeln 5b der Schmucksteine 5 der Längsreihen B.

Die letzten Schmucksteine 5 müssen gegenüber dem letzten Zapfen 9 auf die klassische Art und Weise angetrieben werden (Umbördelung 18). Zu diesem Zweck müssen die Schmucksteinränder etwas unter der Oberfläche des Bandmaterials 3 liegen. Dies ist an den seitlichen Querabgrenzungen und Längsabgrenzungen des Bandkörpers 3 der Fall.

Die Figuren 7 und 8 zeigen eine mögliche, andere Ausführungsform einer erfindungsgemäßen Schmucksteinfassung 1 für einen Fingerring 19, dessen Bandkörpers 3 sich zum Scheitelpunkt 20 hin allmählich verbreitert und eine gewölbte Oberseite 21 aufweist.

Hieraus ist ersichtlich, daß die Schmucksteine 5 bzw. deren Fassungstrichter 6 und 7 in entsprechend dem Außenumriß des Fingerringes gleichmäßig divergierenden Längsreihen E bzw. F angeordnet sind, wobei die mittlere Längsreihe E parallel zur gedachten Mittel-Längsachse 22 des Fingerringes 19 angeordnet ist.

Zur Erzielung eines gefälligen Bildes werden die Schmucksteine 5 und natürlich auch die zugehörigen Fassungstrichter 6 bzw. 7 zum Scheitelpunkt 20 des Fingerringes 19 hin gleichmäßig um ein bestimmtes Maß größer. Das gleiche gilt auch für das stehenbleibende Material der Stotzen 9.

In Querrichtung gesehen sind jeweils die Schmucksteine bzw. deren Fassungstrichter 6 und 7, die sich auf einer rechtwinklig zur Mittellängsachse 22 des Fingerringes 19 verlaufenden Verbindungslinie 23 bzw. 24 angeordnet sind, untereinander gleich groß. Dies gilt auch für das übrig bleibende Material der Stotzen 9.

## Patentansprüche

1. Schmucksteinfassung (1) für Schmucksteine (5) aller Art aus Edelmetall, bei denen größere Flächen mit Schmucksteinen (5) flächendeckend gefaßt sind, mit breiter Schmuckstück-Oberseite, bei der mehrere, größere und kleinere, von oben her gesehen runde Schmucksteine (5) mit einer kegelförmigen Spitze (5a) und einer Rondiste (5c) dicht nebeneinander auf der Oberseite des metallenen Schmuckkörpers (3) angeordnet sind und die kegelförmigen Spitzen (5a) der Schmucksteine (5) jeweils in entsprechende, aus dem vollen Material des Schmuckkörpers (3) ausgefrästen, kegelförmigen, nach unten offenen Fassungstrichtern (6, 7) eingelassen sind und die Schmucksteine (5) mittels zwischen den Fassungstrichtern (6. 7) angeformter Stotzen (9) nach Einsetzen gehalten sind, wobei
- die Fassungstrichter (6) für die größeren Schmucksteine (5) nach exaktem Einmessen unter Belassen von seitlichen Abständen zum Rand des Schmuckkörpers (3) und geringen Zwischenräumen (8) zueinander in Längsreihen (A; E) auf der Oberseite des Schmuckkörpers (3) angeordnet sind,
- in Querrichtung des Schmuckkörpers (3) gesehen jeweils gleich große Fassungstrichter (6) mindestens nebeneinanderliegen, deren Mittelpunkte (11) sich präzise auf einer gedachten, rechtwinklig zur Mittel-Längsachse (13; 22) des Schmuckkörpers (3) verlaufenden Verbindungslinie (14; 23) befinden,
- in versetzten Längsreihen (B; F) hierzu unter Belassen des für die Stotzen (9) zur Fassung der größeren Schmucksteine (5) benötigten Rest-Materials jeweils auf den Schnittpunkten von durch die Mittelpunkte der Fassungstrichter (6) für die umgebenden vier größeren Schmucksteine (5) geführten, gedachten Verbindungslinien (16) Fassungstrichter (7) für die kleineren Schmucksteine (5) nach Einmessen so angeordnet sind, daß sie jeweils die sie umgebenden Fassungstrichter (6) für die größeren Schmucksteine (5) geringfügig überlappen und tiefer als diese ausgebildet sind, derart, daß die größeren Schmucksteine (59 die benachbarten kleineren (5) nach Einsetzen teilweise überdecken, und
- ferner die durch die freibleibenden Zwischenräume (8) gebildeten Materialerhebungen nach Stauchen die Stotzen (9) zur Fassung der größernen Schmucksteine (5) an ihren Rondisten (5c) nach Einsetzen bilden.

2. Schmucksteinfassung nach Anspruch 1,
dadurch gekennzeichnet,
daß die Stotzen (9) die größeren Schmucksteine (5) an vier, jeweils paarweise einander diametral gegenüberliegendenen Stellen nach Stauchen halten.

3. Schmucksteinfassung nach Anspruch 1 und 2,
dadurch gekennzeichnet,
daß die jeweils außen an der Schmucksteinfläche (10) angeordneten Schmucksteine (5) durch Umbördelung (18) aus dem vollen, benachbarten Material des Schmuckkörpers (3) gefaßt sind.

4. Schmucksteinfassung nach Anspruch 1 bis 3,
dadurch gekennzeichnet,
daß die Schmucksteine (5) mit geringerem Durchmesser mittels einer Umbördelung (17) aus dem geringfügig über die Rondisten (5c) der Schmucksteine überstehenden Material des Schmuckkörpers (3) zum Stein hin gehalten sind.

5. Schmucksteinfassung nach Anspruch 1 bis 4,
dadurch gekennzeichnet,
daß die Fassungstrichter (6) für die größeren Schmucksteine (5) bei Bandkörpern (2) mit durchgehender, gleicher Breite und flacher Oberseite jeweils gleiche Durchmesser aufweisen und unter Belassen von gleichgroßen, geringen Zwischenräumen (8) zueinander in parallelen Längsreihen (A) auf der Oberseite des Bandkörpers (2) und ihre Mittelpunkte (11) in Querrichtung des Bandkörpers (2) gesehen jeweils auf einer rechtwinklig zur Mittel-Längsachse (13) des Bandkörpers (2) verlaufenden Verbindungslinie (14) angeordnet sind , und daß die hierzu in versetzten Längsreihen (B) angeordneten Fassungstrichter (7) für die kleineren Schmucksteine (5) ebenfalls untereinander gleichgroß ausgebildet sind und ihre Mittelpunkte (12) in Querrichtung des Bandkörpers (2) gesehen, jeweils auf einer rechtwinklig zur Mittel-Längsachse (13) des Bandkörpers (2) verlaufende Verbindungslinie (15) angeordnet sind.

6. Schmucksteinfassung nach Anspruch 1 bis 4,
dadurch gekennzeichnet,
daß die Fassungstrichter (6) für die größeren Schmucksteine (5) und die versetzt hierzu angeordneten Fassungstrichter (7) für die kleineren Schmucksteine (5) bei Bandkörpern (19) mit in Schmalansicht trapezförmigem Umriß und gewölbter Oberseite (21) zum Scheitelpunkt (20) des Bandkörpers (19) hin in leicht und gleichmäßig divergierenden Längsreihen (E) bzw. (F) angeordnet sind und sowohl die Schmucksteine (5) größerer Abmessungen als auch die hierzu in versetzten Längsreihen (F) angeordneten Schmucksteine (5) kleinerer Abmessungen zum Scheitelpunkt (20) des Bandkörpers (19) hin allmählich größer werden, wobei auch das für die Stotzen (9) stehenbleibende Restmaterial sich in gleichem Verhältnis hierzu allmählich zum Scheitelpunkt (20) des Bandkörpers (19) vergrößert und daß die in Querrichtung des Bandkörpers (19) gebildeten, nebeneinanderliegenden Fassungstrichter (6) bzw. (7) für die größeren als auch für die kleineren Schmucksteine (5) und die in Reihen nebeneinanderliegenden Stotzen (9) untereinander jeweils gleich groß sind.

## Claims

1. Gem setting (1) for precious stons (5) of any kind made from noble metals comprising gems (5) set over larger areas in coherent arrangement with their larger faces on top in which a plurality of larger-size and smaller-size stones (5) having a circular top-view configuration, a tapered end (5a) and a sharp peripheral edge (5c) are disposed in the top of the metallic jewelry piece body (3) in a snug side-by-side relation; in which the tapered ends (5a) of the gems (5) are each inserted into corresponding open-bottom funnel-shaped setting recesses (6, 7) milled into the solid metal of said piece body (3); and in which upon insertion the gems (5) are held by prongs (9) which have been formed intermediately of said funnel-shaped recesses (6, 7), wherein the gem-receiving funnel-shaped recesses (6) for the larger-size stones (5) are disposed in longitudinal rows (A; B) in the top of the piece body (3) after precise measurements to determine the positions thereof while at the same time providing lateral spacings from the marginal edge of the piece (3) and small relative spacings (8) between said recesses; wherein as viewed across the body (3) those funnel-shaped recesses (6) that are of equal size at least are arranged side by side such that the centers (11) thereof are precisely disposed on a fictitious connecting line (14; 23) that extends under a right angle to the longitudinal centerline (13; 22) of said piece (3); wherein while leaving an amount of residual metal as needed to provide the prongs (9) for setting the larger-size stones (5) a plurality of funnel-shaped setting recesses (7) to receive smaller-size gems (5) are after corresponding measurements so arranged each in the points of intersection between said fictitious connecting lines (16) and the centers (11) of the recesses (7) for the surrounding four larger-size gems (5) through which they extend, in longitudinal rows (B; F) staggered in relation to said primary rows, that they slightly overlap the recesses (6) by which they are surrounded for said larger-size stones (5) and that they are of greater depth than said latter to thereby ensure that the larger stones (5) partly overlap the adjacent gems (5) of smaller size after insertion; and wherein moreover the metal projections formed by the gaps (8) left vacant are providing the prongs (9) for setting the larger-size stones (5) upon swaging along their sharp peripheral edges (5c) on placement.

2. Gem setting as claimed in claim 1, characterized in that the prongs (9) are arranged such as to hold upon swaging the larger-size stones (5) in four positions of which two each are diametrally opposed.

3. Gem setting as claimed in claims 1 and 2, characterized in that each of the stones (5) disposed in the outer borderline area of the array of gems (10) are set by beads (18) provided out of the solid surrounding metal of the jewelry piece body (3).

4. Gem setting as claimed in any of the preceding claims 1 to 3, characterized in that the smaller-diameter stones (5) are held by a bead (17) consisting of the metal forming said body (3) which has been chased to slightly protrude over the sharp peripheral edges (5c) toward the gem.

5. Gem setting as claimed in any of the preceding claims 1 to 4, characterized in that for strip bodies (2) that are of equal overall width and have flat tops the funnel-shaped setting recesses (6) for the larger-size stones (5) are of equal diameter and while leaving small relative gaps (8) of equal size are disposed in parallel longitudinal rows (A) in the top of the strip body (2) such that as viewed across said body (2) their centers (11) are each disposed on a connecting line (14) which extends under a right angle to the longitudinal centerline (13) of the strip body (2) and that the funnel-shaped recesses (7) disposed in longitudinal rows (B) staggered relatively thereto for receiving the smaller stones (5) also are of equal size and as viewed across the strip body (2) have their centers (12) disposed on a connecting line (15) that extends under a right angle to the longitudinal centerline (13) of said strip body (2).

6. Gem setting as claimed in any of the preceding claims 1 to 4, characterized in that the funnel-shaped setting recesses (6) to receive the larger-size gems (5) and the funnel-shaped recesses (7) staggered in relation thereto for receiving the smaller stones (5) are in the case of strip bodies (19) with a trapezoid contour as seen in narrow-side view and a cambered top (21) are disposed in longitudinal rows (E) and/or (F) which are slightly and uniformly diverging towards the apex (20) of the strip body (19) and that both the larger-size gems (5) and the smaller-size stones (5) arranged in longitudinal rows (F) relatively staggered thereto are gradually increasing in size towards the apex (20) of said strip body (19), with the metal left to provide the prongs (9) likewise gradually increasing in volume towards said apex (20) of the strip body (19) in exactly the same proportion, and that the funnel-shaped setting recesses (6) and/or (7) disposed side by side transversally across said strip body (19) for both the larger and the smaller-size stones (5) and the prongs (9) adjacently disposed in rows also are of relatively equal size each.

## Revendications

1. Sertissage de pierres précieuses (1) pour pierres précieuses (5) en tous genres, en métal précieux, dans lequel de grandes surfaces sont enchâssées de pierres précieuses (5) sur l'ensemble de la surface, avec une face supérieure de bijou large, dans lequel plusieurs pierres précieuses, grandes et petites, paraissant rondes vues d'en haut (5), avec une pointe conique (5a) et un feuilletis (5c), sont disposées très près les unes des autres sur la face supérieure du corps métallique du bijou (3), chaque pointe conique (5a) des pierres précieuses (5) étant enchâssée dans des alvéoles appropriées (6, 7) fraisées dans le plein matériau du corps du bijou (3), de forme conique, ouvertes vers le bas, les pierres précieuses (5) étant tenues après leur mise en place par des languettes (9) façonnées entre les alvéoles (6, 7),
- les alvéoles (6) destinées aux pierres les plus grandes (5) étant, après étalonnage exact ménageant des écarts latéraux par rapport au bord du corps du bijou (3) et des intervalles peu importants entre elles (8), disposées en rangées longitudinales (A; E) sur la face superieure du corps du bijou (3),
- dans la direction transversale du corps du bijou (3), des alvéoles (6) de même taille étant au moins placées les unes à côté des autres, alvéoles dont les points centraux (11) se trouvent précisément sur une ligne de jonction (14; 23) imaginaire et à angle droit par rapport à l'axe longitudinal médian (13; 22) du corps du bijou (3),
- dans des rangées longitudinales décalées (B; F) et en laissant le matériau nécessaire pour les languettes (9) destinées au sertissage des pierres précieuses les plus grandes (5), des alvéoles (7) destinées aux pierres précieuses plus petites (5) étant, après étalonage, disposées aux points d'intersection de lignes imaginaires (16) passant par les points centraux des alvéoles (6) destinées aux quatre pierres précieuses plus grandes les entourant (5), de sorte à ce qu'elles chevauchent légèrement les alvéoles les entourant (6) destinées aux pierres précieuses les plus grandes (5) et soient plus profondes que celles-ci, de sorte qu'après la mise en place, les pierres précieuses les plus grandes (5) recouvrent en partie les plus petites les avoisinant (5), et
- les élévations de matériau formées par les intervalles restés libres (8) formant après refoulage les languettes (9) servant à sertir les pierres précieuses les plus grandes (5) par leurs feuilletis (5c) après la mise en place.

2. Sertissage de pierres précieuses d'après la revendication 1,
caractérisé par le fait
qu'après refoulage, les languettes (9) retiennent les grandes pierres précieuses (5) en quatre endroits diamétralement opposés les uns aux autres deux par deux.

3. Sertissage de pierres précieuses d'après les revendications 1 et 2,
caractérisé par le fait
que les pierres précieuses (5) disposées à l'extérieur du pavage de pierres précieuses (10) sont enchâssées par rabattement (18) du plein matériau voisin du corps du bijou (3).

4. Sertissage de pierres précieuses d'après les revendications 1 à 3,
caractérisé par le fait
que les pierres précieuses (5) de diamètre plus restreint sont maintenues contre la pierre par l'intermédiaire d'un rabattement (17) du matériau du corps du bijou (3) qui fait légèrement saillie sur les feuilletis (5c) des pierres précieuses.

5. Sertissage de pierres précieuses d'après les revendications 1 à 4,
caractérisé par le fait
que, dans les corps en ruban (2) ayant une largeur continue et égale et une surface supérieure plate, les alvéoles (6) destinées aux pierres les plus grandes (5) ont les mêmes diamètres et, en laissant entre elles des intervalles de même taille et réduits (8), sont disposées dans des rangées longitudinales parallèles (A) sur la face supérieure du corps en ruban (2) et que leurs points centraux (11) vus dans le sens transversal du corps en ruban (2) sont disposés sur une ligne de jonction (14) à angle droit par rapport à l'axe longitudinal médian (13) du corps en ruban (2),
et que les alvéoles (7) disposées en rangées longitudinales décalées (B) et destinées aux pierres précieuses plus petites (5), ont également entre elles la même taille, leurs points centraux (12), vus dans le sens transversal du corps en ruban (2) étant disposés sur une ligne de jonction (15) à angle droit par rapport à l'axe longitudinal médian (13) du corps en ruban (2).

6. Sertissage de pierres précieuses d'après les revendications 1 à 5,
caractérisé par le fait
que, dans les corps en ruban (19) ayant, vus sur tranche une forme trapézoïdale et une face supérieure bombée (21), les alvéoles (6) destinées aux pierres précieuses les plus grandes (5) et les alvéoles (7) disposées de manière décalées et destinées aux pierres plus petites (5) sont disposées dans des rangées longitudinales (E) ou (F) divergeant légèrement et régulièrement vers le sommet (20) du corps en ruban (19) et qu'aussi bien les pierres précieuses (5) de plus grandes dimensions que les pierres précieuses (5) de plus petites dimensions disposées dans des rangées longitudinales décalées (F) deviennent progressivement plus grandes en se rapprochant du sommet (20) du corps en ruban (19), le matériau restant pour les languettes (9) s'agrandissant aussi dans la même proportion en se rapprochant du sommet (20) du corps en ruban (19),
et que les alvéoles (6) ou (7) destinées aussi bien aux pierres précieuses les plus grandes qu'aux plus petites (5) formées dans le sens transversal du corps en ruban (19) et placées les unes à côté des autres, et les languettes (9) placées en rangées les unes à côté des autres ont entre elles la même taille.
